# FASCICULE DE BREVET EUROPEEN

(11) **EP 2 566 432 B1**
(45) Date de publication et mention de la délivrance du brevet: **27.08.2014**
(21) Numéro de dépôt: 11723539.0
(22) Date de dépôt: 29.04.2011
(51) Int. Cl.: A61J 11/04

(54) **ADAPTATEUR UNIVERSEL DE TÉTINE STANDARD**
UNIVERSELLER STANDARDZITZENADAPTER
UNIVERSAL STANDARD TEAT ADAPTER

(30) Priorité: 03.05.2010 FR 1053411
(43) Date de publication de la demande: 13.03.2013
(73) Titulaire: Daghero, Françoise, 92320 Châtillon (FR); Daghero, Eric, 92320 Châtillon (FR); Daghero, Laurie, 75014 Paris (FR); Daghero, Jessica, 92130 Issy-les-Moulineaux (FR); Levy-Dieres, Vincent, 92200 Neuilly-sur-Seine (FR)
(72) Inventeur: Daghero, Françoise, 92320 Châtillon (FR); Daghero, Eric, 92320 Châtillon (FR); Daghero, Laurie, 75014 Paris (FR); Daghero, Jessica, 92130 Issy-les-Moulineaux (FR); Levy-Dieres, Vincent, 92200 Neuilly-sur-Seine (FR)
(74) Mandataire: Icosa
(86) Numéro de dépôt international: PCT/FR2011/050983
(87) Numéro de publication internationale: WO 2011/138543

(56) Documents cités:
- WO-A1-2009/091084
- FR-A- 422 210
- FR-A1- 2 646 146

## Description

La présente invention s'intéresse au domaine de la puériculture, en particulier à la nutrition des jeunes enfants. Par jeune enfant au sens de la présente invention, on entend un enfant de 0 à 6 ans. Plus précisément, la présente invention a pour objet un adaptateur visant à positionner une tétine sur un récipient comprenant un goulot muni d'un filetage externe, ledit récipient étant de préférence une bouteille ou un biberon.

Il est bien connu et recommandé aux parents d'utiliser de l'eau minérale pour diluer le lait en poudre des jeunes enfants, ou pour leur donner à boire entre deux biberons. Il serait donc pratique de pouvoir adapter directement, lorsque l'eau est utilisée seule, une tétine à une bouteille d'eau minérale. Ce problème, déjà connu de l'art antérieur, a donné lieu à la conception d'adaptateurs de tétine destinés à venir se fixer sur des bouteilles (voir par exemple FR2646146). Toutefois, les adaptateurs de l'art antérieur s'avèrent d'un usage peu universel : soit ils sont conçus pour des tétines spécifiques, soit le positionnement de la tétine dans l'adaptateur est malaisé : tétine difficile à positionner correctement dans l'adaptateur, tétine qui s'enlève à la première traction ou lors de la succion, étanchéité défectueuse, etc.

Pourtant, les parents utilisent le plus souvent des tétines standard, et restent confrontés au problème d'adapter ces tétines, suivant l'heure de la journée, aussi bien sur une bouteille que sur un biberon. L'invention fournit un adaptateur simple, adaptable sur un biberon, de préférence un biberon standard, et/ou sur une bouteille. Par « standard », au sens de la présente invention, on entend un produit qui détient plus de 50% des parts de marché dans un pays considéré.

Par ailleurs, il est bien connu que les parents sont souvent confrontés au problème de porter l'enfant tout en préparant le biberon ou la boisson. Or, tous les adaptateurs de l'art antérieur nécessitent l'intervention des deux mains du préparateur pour placer correctement la tétine dans l'adaptateur, ce qui exclut que ledit préparateur puisse porter l'enfant en même temps qu'il prépare le biberon ou la boisson.

La présente invention vise à fournir aux parents et éducateurs de jeunes enfants un adaptateur de tétine, capable d'adapter une tétine, de préférence une tétine standard, sur un récipient comprenant un filetage externe, notamment une bouteille d'eau minérale ou un biberon, ledit adaptateur étant tel que la mise en place de la tétine est facile, et que l'étanchéité du dispositif constitué par la bouteille ou le biberon, l'adaptateur et la tétine, est assurée.

L'adaptateur de la présente invention est une bague annulaire comprenant un élément supérieur et un élément central, qui sont deux parties distinctes. En présentant une bague en plusieurs parties, la Demanderesse va à l'encontre d'un préjugé de l'homme du métier, qui veut qu'un adaptateur soit un produit en une seule partie, en général une bague avec différents filetages internes (voir par exemple US2007095778), pour éviter tout problème d'étanchéité. Or, la Demanderesse démontre, dans la présente invention, que l'étanchéité peut parfaitement être assurée avec un adaptateur comprenant plusieurs éléments distincts.

L'étanchéité de l'adaptateur, en utilisation, est essentielle. En effet, il est impossible de proposer à un utilisateur un adaptateur qui aurait pour conséquence des fuites de liquide. WO2009/091084 propose un biberon flexible très spécifique, dans lequel le système de fixation de la tétine est limité à un crochet extérieur 115 (voir Fig.12). Or, un tel crochet est notoirement insuffisant pour assurer l'étanchéité du dispositif. Dans l'invention, une languette est envisagée, mais uniquement pour faciliter l'ouverture des moyens de fermeture efficaces du clapet sur l'élément central. Par ailleurs, le système de fixation sur le biberon de WO2009/091084 fait appel à la flexibilité du goulot du biberon, ce qui est un risque important en matière d'étanchéité.

Ainsi, l'invention a pour objet un adaptateur visant à positionner une tétine sur un récipient comprenant un goulot muni d'un filetage externe, de préférence une bouteille du type notamment bouteille d'eau minérale, ou un biberon du type notamment biberon standard, caractérisé en ce que ledit adaptateur comprend deux parties, un élément supérieur et un élément central dont la surface supérieure est appelée plateforme et la partie inférieure comprend au moins un filetage apte à coopérer avec ledit filetage externe dudit récipient, ledit élément supérieur étant juxtaposable sur la plateforme de l'élément central, l'élément supérieur et l'élément central coopérant par au moins un moyen de fermeture permettant de solidariser, de manière définitive ou réversible, l'élément supérieur sur l'élément central, ledit adaptateur comprenant en outre une zone de solidarisation faisant office de charnière entre la circonférence de l'élément supérieur et la circonférence de la plateforme, étant entendu que l'élément supérieur et l'élément central ne sont pas solidarisés par vissage, l'espace situé entre l'élément supérieur et la plateforme de l'élément central étant conçu pour recevoir la jupe de la tétine, ledit élément supérieur et ledit élément central ayant chacun un orifice central, les deux orifices centraux étant juxtaposables, l'orifice de l'élément supérieur étant destiné à recevoir la tétine, enfilable depuis la face interne de l'élément supérieur.

Au sens de la présente invention, le terme circonférence désigne une ligne courbe fermée limitant une surface. C'est aussi la longueur de cette ligne courbe fermée ; la circonférence externe de l'élément central ou de l'élément supérieur, correspond à la limite de l'élément central ou de l'élément supérieur ; la circonférence interne de l'élément central ou de l'élément supérieur, correspond au périmètre de l'orifice central.

La présence d'une zone de solidarisation entraine que l'élément supérieur n'est pas indépendant de l'élément central, mais est solidarisé à l'élément central sur une faible partie de sa circonférence, de manière à pouvoir se rabattre sur l'élément central.

De préférence, le moyen de fermeture de l'élément supérieur sur l'élément central est un moyen de retenir l'élément inférieur sur l'élément supérieur. Suivant un mode de réalisation, ledit moyen de fermeture comprend au moins deux couples de moyens respectivement mâle et femelle dans lequel le moyen mâle ménagé au niveau de l'élément supérieur ou au niveau de l'élément central, est apte à coopérer avec le moyen femelle ménagé respectivement au niveau de l'élément central ou au niveau de l'élément supérieur, de telle manière que cette coopération résulte en la fermeture, réversible ou non, de l'adaptateur. Suivant un premier mode de réalisation, ledit moyen de fermeture est ménagé sur la face interne, plus précisément sur la périphérie de la face interne de l'élément supérieur et en regard sur la périphérie de la partie supérieure de l'élément central. Suivant un second mode de réalisation, ledit moyen de fermeture comprend au moins deux éléments mâles situés en saillie par rapport à la circonférence externe de l'élément supérieur, susceptibles d'être rabattus le long de l'élément central et de coopérer avec au moins deux éléments femelles en regard ménagés sur la circonférence de l'élément central. Suivant un troisième mode de réalisation, ledit moyen de fermeture est disposé sur l'élément supérieur et en regard de la plateforme, en bordure de l'emplacement occupé par la jupe de la tétine.

Suivant un premier mode de réalisation, lesdits couples de moyens sont circulaires. Selon un second mode de réalisation l'adaptateur comprend de préférence 2, 4, 6, 8, 10 couples de moyens ponctuels répartis sur la périphérie.

Avantageusement, l'adaptateur selon l'invention comprend en outre un moyen d'étanchéité qui comprend soit un moyen de pression sur la jupe de la tétine, soit un ergot situé sur l'élément central en bordure de la tétine et venant au contact avec l'élément supérieur lorsque l'adaptateur est en position fermée. Avantageusement, ledit moyen d'étanchéité est circulaire. Par « en bordure » au sens de la présente invention, on entend en contact avec la circonférence de la jupe de la tétine ou à moins de 1 millimètre, de préférence à moins de 0,8 millimètre, très préférentiellement à moins de 0,3 millimètre de la circonférence de la jupe de la tétine.

Avantageusement, l'élément supérieur comprend en outre une languette en saillie par rapport à la circonférence dudit élément supérieur, ou une encoche ménagée dans la circonférence dudit élément supérieur, la languette ou encoche est diamétralement opposée, sur la circonférence de l'élément supérieur, à la zone de solidarisation, ladite languette ou encoche permettant à l'utilisateur d'exercer une pression du bas vers le haut sur l'élément supérieur pour désolidariser les moyens de fermeture et ouvrir l'élément supérieur. Il est bien entendu dans la présente invention que cette languette ne constitue pas, à elle seule, un moyen de fermeture de l'élément supérieur sur l'élément central.

Selon l'invention, la partie inférieure de l'élément central est circulaire et filetée dans sa partie intérieure et est d'une hauteur telle qu'elle est adaptable sur le goulot d'une bouteille et/ou d'un biberon. De préférence, la partie inférieure de l'élément central comprend deux filetages, l'un apte à coopérer avec le filetage d'un goulot de bouteille, l'autre apte à coopérer avec le filetage du goulot d'un biberon.

Avantageusement, l'épaisseur et/ou la hauteur de l'élément supérieur au niveau de sa circonférence interne, est inférieure à la distance entre la jupe et le retour annulaire de la tétine.

Suivant un mode de réalisation, l'adaptateur comprend en outre un filtre solidaire de la partie inférieure de l'élément central. De préférence, dans ce mode de réalisation, l'adaptateur est tel que :
- la partie inférieure de l'élément central comprend deux filetages, l'un apte à coopérer avec le filetage d'un goulot de bouteille, l'autre apte à coopérer avec le filetage du goulot d'un biberon ;
- le filtre comprend un filetage de diamètre identique à celui d'une bouteille ; et
- le filtre est solidarisé avec la partie inférieure de l'élément central par vissage sur le filetage correspondant au goulot d'une bouteille.

Ce mode de réalisation présente l'avantage de permettre la filtration du contenu d'un biberon à l'aide de l'adaptateur de l'invention.

L'invention a également pour objet un récipient, de préférence une bouteille ou un biberon, muni d'un adaptateur selon l'invention. Le récipient comprend un goulot muni d'un filetage sur lequel un adaptateur selon l'invention est adapté, typiquement vissé.

L'invention a également pour objet un procédé pour adapter d'une seule main une tétine sur un récipient, de type bouteille ou biberon, comprenant un goulot muni d'un filetage caractérisé en ce que ledit procédé comprend les étapes suivantes :
- vissage d'un adaptateur sur le goulot dudit récipient, étant entendu que ledit récipient peut éventuellement être posé sur un support tel qu'une table ou un plan de travail,
- vérification que l'adaptateur est en position ouverte ou ouverture de l'élément supérieur de l'adaptateur,
- mise en place d'une tétine, de préférence une tétine standard, ladite mise en place étant réalisée en glissant la tétine dans l'orifice central de l'élément supérieur à partir de la partie interne dudit élément supérieur, de telle manière que la jupe de la tétine est retenue par la partie annulaire interne de l'élément supérieur,
- rabat de l'élément supérieur sur la plateforme,
- exercice d'une pression visant à activer le système de fermeture dudit adaptateur.

Suivant un mode de réalisation particulier de l'invention, l'adaptateur est vissé sur un biberon vide, et le préparateur remplit le biberon avant ou après la mise en place de la tétine, mais avant le rabat de l'élément supérieur sur la plateforme.

Ainsi, l'adaptateur de l'invention permet de solidariser, d'une seule main, et de manière étanche, une tétine à une bouteille ou un biberon. L'acceptabilité d'une tétine standard est un avantage supplémentaire de l'invention par rapport aux adaptateurs de l'art antérieur, qui nécessitent souvent l'usage de tétines spécialement adaptées.

### Description détaillée

L'invention se comprendra mieux à la lecture de la description détaillée qui suit, qui illustre non limitativement l'invention, et expose différents modes de réalisation indiqués à titre d'exemples uniquement, qui se lisent en regard des figures annexées dans lesquelles :
La figure 1 est une vue en coupe d'un adaptateur selon l'invention en position ouverte, dans lequel une tétine a été positionnée, ledit adaptateur étant muni d'un filetage, avec lequel coopère un récipient.
La figure 2 est une vue en coupe d'un adaptateur selon l'invention en position fermée, dans lequel une tétine a été positionnée, ledit adaptateur étant muni de deux filetages.
La figure 3 est une vue en coupe d'un adaptateur selon l'invention en position fermée, dans lequel une tétine a été positionnée, ledit adaptateur étant muni d'un filetage.

L'adaptateur 1 selon l'invention, exposé sur les Figures 1 à 3, est une bague annulaire qui comprend un élément supérieur 6 annulaire, dit « clapet », et un élément central 7 annulaire, dont la partie supérieure 7a est appelée « plateforme » et dont la partie inférieure 7b comprend au moins un filetage 8. Lorsque l'adaptateur 1 est en position ouverte (voir Fig. 1), le clapet 6 est relevé ; lorsque l'adaptateur 1 est en position fermée (voir Fig.2 et Fig.3), le clapet 6 est juxtaposé sur la plateforme 7a et est solidarisé, d'une manière définitive ou non, avec la plateforme 7 a.

L'élément supérieur 6 et l'élément central 7 ont chacun un orifice central (10 et 11) apte à accueillir la tétine 2 et à laisser passer le liquide contenu dans le récipient 3 sur lequel l'adaptateur 1 est placé.

L'élément supérieur 6 et la plateforme 7a de l'élément central 7 ont des dimensions telles que l'élément supérieur 6 est juxtaposable sur la plateforme 7a de l'élément central 7; et les deux orifices centraux 10 et 11 sont de tailles adaptées pour être juxtaposés. Selon l'invention, l'espace 9 entre l'élément supérieur 6 et la plateforme 7a de l'élément central 7, lorsque l'adaptateur 1 est en position fermée, est conçu pour recevoir la jupe de la tétine 2. Suivant un mode de réalisation particulier de l'invention, en position fermée, la jupe est comprimée par un élément mâle situé sur la face interne 12 de l'élément supérieur 6.

Selon un mode de réalisation préféré de l'invention, une partie des circonférences respectives de l'élément supérieur 6 et de l'élément central 7 sont rendus solidaires, par tout moyen adapté. Selon un mode de réalisation préféré de l'invention, le moyen adapté est une zone de solidarisation 13, reliant l'élément supérieur 6 et l'élément central 7, de préférence liant l'élément supérieur 6 avec la plateforme 7a.

Ladite zone de solidarisation 13 permet le repliement ou le rabat de l'élément supérieur 6 sur l'élément central 7, et donc la juxtaposition de l'élément supérieur 6 sur l'élément central 7.

Selon l'invention, l'élément supérieur 6 et l'élément central 7 coopèrent aussi par au moins un moyen de fermeture 14 permettant de retenir l'élément supérieur 6 sur la plateforme 7a, ou de solidariser, de manière définitive ou réversible, l'élément supérieur 6 sur l'élément central 7.

Ainsi, l'adaptateur 1 selon l'invention a un double système d'étanchéité : en premier lieu, les moyens de fermeture 14 entre l'élément supérieur 6 et l'élément central 7, et en second lieu la jupe de la tétine 2 qui fait fonction de joint d'étanchéité. Ainsi, le problème technique de l'étanchéité sous-jacent à la présente invention est résolu de manière particulièrement efficace.

Suivant un mode de réalisation préféré, lesdits moyens de fermeture 14 sont des moyens d'encliqueter l'élément supérieur 6 sur l'élément central 7.

Suivant un premier mode de réalisation de l'invention, les moyens de fermeture 14 sont définitifs, ce qui signifie que l'élément supérieur 6 est scellé sur l'élément central 7 et ne peut plus, après fermeture, être désolidarisé de l'élément central 7 sans détériorer l'adaptateur 1.

Suivant un second mode de réalisation de l'invention, lesdits moyens de fermeture 14 sont réversibles, ce qui signifie que lesdits moyens de fermeture 14 peuvent être mis en place, puis ouverts, puis refermés, puis rouverts, autant de fois que nécessaire et de manière indéfinie jusqu'à la limite de résistance du matériau les constituant. Dans ce mode de réalisation, de préférence, la pression à exercer pour encliqueter l'élément supérieur 6 sur l'élément central 7 est adaptée pour pouvoir être exercée par l'opérateur d'une seule main.

Avantageusement, les moyens de fermeture 14 sont des moyens de retenir l'élément supérieur 6 sur la plateforme 7a. Suivant un mode de réalisation particulier de l'invention, les moyens de fermeture 14 sont constitués par des moyens respectivement mâles ou femelles ménagés sur la périphérie externe de la face interne 12 de l'élément supérieur 6, qui sont aptes à coopérer avec des moyens respectivement femelles ou mâles ménagés en regard sur la plateforme 7a. Avantageusement, lesdits moyens sont des clips, attaches, crampons, ergots, picots et parties femelles correspondantes. L'épaisseur de la plateforme 7a est adaptée pour accueillir les moyens respectivement mâles ou femelles nécessaires à la fermeture de l'adaptateur 1.

Suivant un premier mode de réalisation de l'invention, les moyens de fermeture 14 sont des picots ou ergots qui sont formés en saillie par rapport au plan de la surface interne de l'élément supérieur 6, et qui coopèrent avec des orifices ou moyens femelles correspondants creusés dans la plateforme 7a.

Suivant un second moyen de réalisation de l'invention, les moyens de fermeture 14 sont des picots ou ergots qui sont formés en saillie par rapport au plan de la plateforme 7a et qui coopèrent avec des orifices ou moyens femelles correspondants creusés dans la surface interne de l'élément supérieur 6.

Suivant un troisième mode de réalisation de l'invention, les moyens de fermeture 14 sont à la fois des picots ou ergots qui sont formés en saillie par rapport au plan de la plateforme 7a et des éléments femelles creusés dans la plateforme 7a, et sur la face interne 12 de l'élément supérieur 6, en regard, des éléments femelles correspondants auxdits picots ou ergots et des picots ou ergots correspondant auxdits éléments femelles.

Lesdits moyens de fermeture 14, notamment d'encliquetage, sont tels que la force exercée par la succion de l'enfant sur la tétine 2 n'est pas suffisante pour rendre lesdits moyens de fermeture 14 inopérants. Ainsi, lesdits moyens de fermeture 14 ne peuvent être ouverts que si la pression exercée sur l'élément supérieur 6 est plus importante que la pression exercée par la succion de l'enfant. De préférence, la pression à exercer pour désolidariser les moyens de fermeture 14 ou suivant un mode de réalisation préféré, « désencliqueter » l'élément supérieur 6 de l'élément central 7, peut être exercée d'une seule main par l'opérateur.

Avantageusement, lesdits moyens de fermeture 14 sont disposés sur l'élément supérieur 6, et en regard sur la plateforme 7a, en bordure de l'emplacement occupé par jupe de la tétine 2 quand la tétine 2 est positionnée dans l'adaptateur 1. Ainsi, lesdits moyens de fermeture 14 remplissent en outre une fonction de rétention et blocage de la tétine 2, lorsque l'adaptateur 1 est en position fermée.

Suivant un mode de réalisation préféré de l'invention, l'élément supérieur 6 comprend en outre une languette 16 en saillie par rapport à la circonférence dudit élément supérieur 6, ladite languette permettant à l'utilisateur d'exercer une pression du bas vers le haut sur l'élément supérieur 6 pour désolidariser les moyens de fermeture 14 et ouvrir l'élément supérieur 6. De préférence, la languette en saille 16 est diamétralement opposée, sur la circonférence de l'élément supérieur 6, à la zone de solidarisation 13. Avantageusement, la languette en saillie 16 est moulée avec l'élément supérieur 6.

L'élément supérieur 6 présente donc un orifice central 11 apte à recevoir le corps de la tétine 2, cette dernière étant retenue d'une part par sa jupe qui reste retenue par la face interne 12 de l'élément supérieur 6, d'autre part par le retour annulaire 17 de la tétine 2, qui se situe juste au dessus de la face externe de l'élément supérieur 6. Avantageusement, l'épaisseur de l'élément supérieur 6 au niveau de sa circonférence interne (juxtaposant l'orifice) est donc inférieure ou égale à la distance séparant la jupe du retour annulaire 17 de la tétine 2. Par retour annulaire, on entend le renflement se situant à la base des tétines standards, au dessus de la jupe.

De préférence, l'élément supérieur 6 et l'élément central 7 sont constitués du même matériau, de préférence un plastique alimentaire, qui avantageusement ne contient pas de bisphénol A. Suivant un mode de réalisation particulier de l'invention, l'élément supérieur 6, l'élément central 7, la zone de solidarisation 13 et la languette 16 sont réalisés dans le même matériau, et suivant un mode de réalisation préféré de l'invention, moulés d'une pièce.

Suivant un mode de réalisation préféré de l'invention, l'adaptateur 1 comprend en outre un bouchon [non représenté] apte à fermer l'orifice central lorsque la tétine 2 n'est pas encore placée dans l'adaptateur.

Suivant un mode de réalisation de l'invention, l'adaptateur 1 comprend en outre un capuchon [non représenté] capable d'être fixé de façon réversible sur l'élément supérieur 6 et permettant de protéger la tétine 2.

Selon l'invention, la partie inférieure 7b de l'élément central 7 comprend au moins une partie circulaire, solidaire de la partie inférieure de la plateforme 7a. Cette partie circulaire peut avoir le même diamètre que la plateforme 7a, ou un diamètre différent de celui de la plateforme 7a.

Cette partie circulaire de la partie inférieure 7b de l'élément central 7 est munie d'au moins un filetage interne 8, apte à coopérer sur le filetage externe 5 d'une bouteille, typiquement d'eau minérale et/ou d'un biberon, typiquement un biberon standard. Avantageusement, la partie inférieure 7b filetée de l'élément central 7 est d'une hauteur telle qu'elle est adaptable sur le goulot 4 d'une bouteille. Suivant un premier mode de réalisation, la partie inférieure 7b de l'élément central 7 est munie d'un seul filetage 8, apte à coopérer avec le filetage externe 5 d'un goulot de bouteille ou avec le filetage externe 5 d'un goulot de biberon. Dans ce mode de réalisation, dans une première variante, l'adaptateur 1 selon l'invention ne contient aucune partie susceptible de devoir entrer dans la bouteille et/ou le biberon : il s'agit bien d'un adaptateur externe, propre à être vissé sur le filetage externe 5 de ladite bouteille ou biberon ; dans une seconde variante, l'adaptateur comprend en outre un filtre 18 susceptible de s'étendre dans la bouteille ou le biberon.

Suivant un mode de réalisation particulier de l'invention représenté sur la Figure 2, l'élément inférieur 7 comprend deux parties circulaires solidaires de la partie inférieure de la plateforme 7a, munies chacune d'un filetage 8 et 15, l'un étant apte à coopérer avec le filetage du goulot d'une bouteille du type notamment d'eau minérale, l'autre étant apte à coopérer avec le filetage du goulot d'un biberon. Avantageusement, la zone de filetage 15 adaptée pour une bouteille d'eau minérale est de hauteur adaptée au goulot 4 d'une bouteille d'eau minérale, et est inférieure en hauteur au filetage adapté pour un biberon, comme représenté sur la Figure 2. Dans ce mode de réalisation, l'adaptateur 1 peut être utilisé indifféremment sur une bouteille ou sur un biberon.

Suivant un mode de réalisation préféré de l'invention, la tétine 2 est une tétine standard, en caoutchouc ou en silicone. Suivant un autre mode de réalisation, la tétine est un embout à valve du type de ceux adaptés sur les bouteilles de sportifs (cyclistes, notamment), dont la partie inférieure forme une jupe.

Suivant un mode de réalisation préféré, l'adaptateur 1 selon l'invention n'a pas d'autre filetage que ceux nécessaire à l'adaptation de la partie inférieure 7b de l'élément central 7 sur un récipient 3 muni d'un filetage externe 5. En particulier, il ne contient pas de structure filetée de guidage de la tétine.

Selon un mode de réalisation de l'invention, la bouteille sur laquelle peut s'adapter l'adaptateur 1 est une bouteille d'eau, une bouteille de jus de fruits, une bouteille contenant de la soupe, ou une bouteille contenant toute autre boisson adaptée aux jeunes enfants.

Suivant un mode de réalisation, l'adaptateur 1 comprend en outre un filtre 18 solidaire de la partie inférieure 7b de l'élément central 7. Ce mode de réalisation présente notamment l'avantage de permettre la filtration du contenu d'un biberon à l'aide de l'adaptateur de l'invention. En particulier, ce mode de réalisation permet de filtrer de l'eau.

Selon un premier mode de réalisation, le filtre 18 est solidarisé avec la partie inférieure 7b de l'élément central 7 par vissage ou emboitement. Selon un deuxième mode de réalisation, le filtre 18 et la partie inférieure 7b de l'élément central 7 sont scellés.

Selon un mode de réalisation préféré, l'adaptateur 1 comprenant un filtre 18 est tel que:
- la partie inférieure 7b de l'élément central 7 comprend deux filetages, l'un apte à coopérer avec le filetage d'un goulot de bouteille (filetage 15), l'autre apte à coopérer avec le filetage du goulot d'un biberon (filetage 8) ;
- le filtre 18 comprend un filetage externe identique à celui d'une bouteille ; et
- le filtre 18 est solidarisé avec la partie inférieure 7b de l'élément central 7 par vissage sur le filetage 15 correspondant au goulot d'une bouteille.

Selon un mode de réalisation, le filtre 18 comprend un récipient poreux contenant un matériau filtrant. Selon un mode de réalisation, le filtre 18 comprend en outre un indicateur d'usage.

Selon un premier mode de réalisation, le filtre 18 est un filtre à charbon. Avantageusement, ce filtre permet d'éliminer le chlore et d'améliorer le goût et l'odeur d'une eau. Selon un second mode de réalisation, le filtre 18 est un filtre permettant d'éliminer de l'eau des contaminations telles que le plomb, des nitrates, des bactéries et/ou des virus. Selon un troisième mode de réalisation, le filtre 18 comprend un filtre à charbon permettant d'éliminer le chlore et d'améliorer le goût et l'odeur ainsi que un ou plusieurs autres filtres, indépendants ou non, permettant d'éliminer diverses contaminations telles que le plomb, les nitrates, les bactéries ou les virus.

Selon un mode de réalisation, le filtre 18 présente des dimensions telles qu'il est utilisable avec un biberon standard.

Suivant un mode de réalisation, l'adaptateur 1 comprend en outre un container de diffusion de faible épaisseur (non représenté) dans lequel est placé une substance destinée à être diffusée dans le liquide contenu dans le récipient 3 ou lors passage du liquide contenu dans le récipient 3. Dans ce mode de réalisation, le container de diffusion est de préférence solidarisé avec la partie inférieure 7b de l'élément central 7 par vissage ou emboitement. Ladite substance peut être notamment du thé, de la tisane, un sirop, ou une composition aromatique alimentaire.

## Revendications

1. Adaptateur (1) visant à positionner une tétine (2) sur un récipient (3) comprenant un goulot (4) muni d'un filetage externe (5), ledit récipient (3) étant de préférence une bouteille ou un biberon, **caractérisé en ce que** ledit adaptateur (1) comprend deux parties, un élément supérieur (6) et un élément central (7) dont la surface supérieure est appelée plateforme (7a) et la partie inférieure (7b) comprend au moins un filetage (8) apte à coopérer avec ledit filetage externe (5) dudit récipient (3), ledit élément supérieur (6) étant juxtaposable sur la plateforme (7a) de l'élément central (7), l'élément supérieur (6) et l'élément central (7) coopérant par au moins un moyen de fermeture (14) permettant de solidariser, de manière définitive ou réversible, l'élément supérieur (6) sur l'élément central (7), ledit adaptateur (1) comprenant en outre une zone de solidarisation (13) faisant office de charnière entre la circonférence de l'élément supérieur (6) et la circonférence de la plateforme (7a), étant entendu que l'élément supérieur (6) et l'élément central (7) ne sont pas solidarisés par vissage, l'espace (9) situé entre l'élément supérieur (6) et la plateforme (7a) de l'élément central (7) étant conçu pour recevoir la jupe de la tétine, ledit élément supérieur (6) et ledit élément central (7) ayant chacun un orifice central (10, 11), les deux orifices centraux (10,11) étant juxtaposables, l'orifice (10) de l'élément supérieur étant destiné à recevoir la tétine (2), enfilable depuis la face interne (12) de l'élément supérieur (6).

2. Adaptateur (1) selon la revendication **1, caractérisé en ce que** lesdits moyens de fermeture (14) sont constitués par au moins deux moyens respectivement mâles ou femelles ménagés sur la périphérie de la face interne (12) de l'élément supérieur (6), qui sont aptes à coopérer avec des moyens respectivement femelles ou mâles ménagés en regard sur la plateforme (7a).

3. Adaptateur (1) selon l'une quelconque des revendications **1** à **2,** caractérisé en ce lesdits moyens de fermeture (14) sont disposés sur l'élément supérieur (6), et en regard sur la plateforme (7a), en bordure de l'emplacement occupé par jupe de la tétine (2).

4. Adaptateur (1) selon l'une quelconque des revendications **2** à **3, caractérisé en ce que** l'élément supérieur (6) comprend en outre un moyen (16) en saillie par rapport à la circonférence dudit élément supérieur (6), ledit moyen (16) permettant à l'utilisateur d'exercer une pression du bas vers le haut sur l'élément supérieur (6) pour désolidariser les moyens de fermeture (14) et ouvrir l'élément supérieur (6), ledit moyen (16) en saille étant diamétralement opposée, sur la circonférence de l'élément supérieur (6), à la zone de solidarisation (13).

5. Adaptateur (1) selon l'une quelconque des revendications **1** à **4, caractérisé en ce que** la partie inférieure (7b) de l'élément central (7) est circulaire et filetée dans sa partie intérieure et est d'une hauteur telle qu'elle est adaptable sur le goulot (4) d'une bouteille et/ou d'un biberon.

6. Adaptateur (1) selon l'une quelconque des revendications **1** à **5, caractérisé en ce que** la partie inférieure (7b) de l'élément central (7) comprend deux filetages (8, 15), l'un apte à coopérer avec le filetage d'un goulot de bouteille, l'autre apte à coopérer avec le filetage du goulot d'un biberon.

7. Adaptateur (1) selon l'une quelconque des revendications **1** à **6, caractérisé en ce que** l'épaisseur de l'élément supérieur (6) est inférieure à la distance entre la jupe et le retour annulaire (17) de la tétine (2).

8. Adaptateur (1) selon l'une quelconque des revendications **1** à **7** comprenant en outre un filtre (18) solidaire de la partie inférieure (7b) de l'élément central (7).

9. Récipient (3), de type bouteille ou biberon, **caractérisé en ce qu'**il comprend un goulot (4) muni d'un filetage (5) sur lequel est adapté un adaptateur (1) selon l'une quelconque des revendications **1** à **8**.

10. Procédé pour adapter d'une seule main une tétine (2) sur un récipient (3), de type bouteille ou biberon, comprenant un goulot (4) muni d'un filetage (5) **caractérisé en ce que** ledit procédé comprend les étapes suivantes :
- vissage d'un adaptateur (1) selon l'une quelconque des revendications **1** à **8** sur le goulot (4) dudit récipient (3),
- vérification que l'adaptateur (1) est en position ouverte ou ouverture de l'élément supérieur (6) de l'adaptateur (1),
- mise en place d'une tétine (2), de préférence une tétine standard, ladite mise en place étant réalisée en glissant la tétine dans l'orifice central (10) de l'élément supérieur (6) à partir de la partie interne dudit élément supérieur (6), de telle manière que la jupe de la tétine (2) est retenue par la partie annulaire interne de l'élément supérieur (6),
- rabat de l'élément supérieur (6) sur la plateforme (7a),
- exercice d'une pression visant à activer le système de fermeture dudit adaptateur (1).

## Patentansprüche

1. Adapter (1), um einen Sauger (2) auf einem Behälter (3) zu positionieren, umfassend einen Flaschenhals (4), der mit einem äußeren Gewinde (5) ausgestattet ist, wobei der Behälter (3) vorzugsweise eine Flasche oder eine Saugflasche ist, **dadurch gekennzeichnet, dass** der Adapter (1) zwei Teile umfasst, ein oberes Element (6) und ein zentrales Element (7), dessen obere Fläche als Plattform (7a) bezeichnet wird und dessen untere Fläche (7b) mindestens ein Gewinde (8) umfasst, das ausgelegt ist, um mit dem äußeren Gewinde (5) des Behälters (3) zusammenzuarbeiten, wobei das obere Element (6) auf der Plattform (7a) des zentralen Elements (7) anreihbar ist, wobei das obere Element (6) und das zentrale Element (7) durch mindestens ein Verschlussmittel (14) zusammenarbeiten, das ermöglicht, auf definitive oder umkehrbare Weise das obere Element (6) fest auf dem zentralen Element (7) zu verbinden, wobei der Adapter (1) außerdem einen Bereich der festen Verbindung (13) umfasst, der als Gelenk zwischen dem Umfang des oberen Elements (6) und dem Umfang der Plattform (7a) dient, wobei davon ausgegangen wird, dass das obere Element (6) und das zentrale Element (7) nicht durch Verschraubung fest miteinander verbunden sind, wobei der Raum (9), der sich zwischen dem oberen Element (6) und der Plattform (7a) des zentralen Elements (7) befindet, entworfen ist, um den Mantel des Saugers aufzunehmen, wobei das obere Element (6) und das zentrale Element (7) jeweils eine zentrale Öffnung (10, 11) aufweisen, wobei die zwei zentralen Öffnungen (10, 11) anreihbar sind, wobei die Öffnung (10) des oberen Elements dazu ausgelegt ist, den Sauger (2) aufzunehmen, der von der inneren Seite (12) des oberen Elements (6) aufgeschoben werden kann.

2. Adapter (1) nach Anspruch **1, dadurch gekennzeichnet, dass** die Verschlussmittel (14) aus mindestens zwei Innen- bzw. Außenmitteln bestehen, die auf dem Umgang der inneren Seite (12) des oberen Elements (6) angeordnet sind, die dazu ausgelegt sind, mit Innen- bzw. Außenmitteln zusammenzuarbeiten, die gegenüber stehend auf der Plattform (7a) angeordnet sind.

3. Adapter (1) nach einem der Ansprüche **1** bis **2, dadurch gekennzeichnet, dass** die Verschlussmittel (14) auf dem oberen Element (6) angeordnet sind und gegenüber stehend auf der Plattform (7a), an der Einfassung der Stelle, die vom Mantel des Saugers (2) eingenommen wird.

4. Adapter (1) nach einem der Ansprüche **2** bis **3, dadurch gekennzeichnet, dass** das obere Element (6) außerdem ein Mittel (16) umfasst, das mit Bezug auf den Umfang des oberen Elements (6) hervorspringt, wobei das Mittel (16) dem Benutzer ermöglicht, einen Druck von unten nach oben auf das obere Element (6) auszuüben, um die Verschlussmittel (14) zu entkoppeln und das obere Element (6) zu öffnen, wobei das hervorspringende Mittel (16) auf dem Umfang des oberen Elements (6) diametral gegenüber dem Bereich der festen Verbindung (13) liegt.

5. Adapter (1) nach einem der Ansprüche **1** bis **4, dadurch gekennzeichnet, dass** der untere Teil (7b) des zentralen Elements (7) in seinem inneren Teil rund und gewindegeschnitten ist und eine derartige Höhe aufweist, dass er auf den Hals (4) einer Flasche und/oder einer Saugflasche angepasst werden kann.

6. Adapter (1) nach einem der Ansprüche **1** bis **5, dadurch gekennzeichnet, dass** der untere Teil (7b) des zentralen Elements (7) zwei Gewinde (8, 15) umfasst, wobei das eine ausgelegt ist, um mit dem Gewinde eines Flaschenhalses zusammenzuarbeiten, das andere ausgelegt ist, um mit dem Gewinde des Halses einer Saugflasche zusammenzuarbeiten.

7. Adapter (1) nach einem der Ansprüche **1** bis **6, dadurch gekennzeichnet, dass** die Dicke des oberen Elements (6) geringer als der Abstand zwischen dem Mantel und dem ringförmigen vorspringenden Element (17) des Saugers (2) ist.

8. Adapter (1) nach einem der Ansprüche **1** bis **7,** umfassend außerdem einen Filter (18), der mit dem unteren Teil (7b) des zentralen Elements (7) fest verbunden ist.

9. Behälter (3) vom Typ Flasche oder Saugflasche, **dadurch gekennzeichnet, dass** er einen Flaschenhals (4) umfasst, der mit einem Gewinde (5) ausgestattet ist, auf den ein Adapter (1) nach einem der Ansprüche **1** bis **8** angepasst ist.

10. Verfahren, um mit einer einzigen Hand einen Sauger (2) auf einem Behälter (3) vom Typ Flasche oder Saugflasche anzupassen, umfassend einen Flaschenhals (4), der mit einem Gewinde (5) ausgestattet ist, **dadurch gekennzeichnet, dass** das Verfahren die folgenden Schritte umfasst:
- Verschrauben eines Adapters (1) nach einem der Ansprüche **1** bis **8** auf dem Flaschenhals (4) des Behälters (3),
- Überprüfen, ob sich der Adapter (1) in der offenen Position befindet oder Öffnen des oberen Elements (6) des Adapters (1),
- Anordnen eines Saugers (2), vorzugsweise eines standardmäßigen Saugers, wobei das Anordnen durchgeführt wird, indem der Sauger in die zentrale Öffnung (10) des oberen Elements (6) vom inneren Teil des oberen Elements (6) derart geglitten wird, dass der Mantel des Saugers (2) vom ringförmigen inneren Teil des oberen Elements (6) zurückgehalten wird,
- Herunterklappen des oberen Elements (6) auf die Plattform (7a),
- Ausüben eines Drucks, um das Verschlusssystem des Adapters (1) zu aktivieren.

## Claims

1. An adapter (1) intended for positioning a teat (2) on a container (3) comprising a neck (4) provided with an outer thread (5), said container (3) being preferably a bottle or a nursing bottle, **characterised in that** said adapter (1) comprises two portions, an upper element (6) and a central element (7), the upper surface of which is referred to as the platform (7a) and the lower portion (7b) of which comprises at least one thread (8) suitable for engaging with said outer thread (5) of said container (3), said upper element (6) being suitable for being juxtaposed on the platform (7a) of the central element (7), the upper element (6) and the central element (7) engaging by at least one closing means (14) enabling to rigidly connect the upper element (6) on the central element (7) in a permanent or reversible manner, said adapter (1) further comprising a rigid connection area (13) acting as a hinge between the circumference of the upper element (6) and the circumference of the platform (7a), wherein the upper element (6) and the central element (7) are not rigidly connected by screwing, the space (9) situated between the upper element (6) and the platform (7a) of the central element (7) being designed to receive the skirt of the teat, said upper element (6) and said central element (7) having each a central opening (10, 11), the two central openings (10, 11) being suitable for being juxtaposed, the opening (10) of the upper element being intended for receiving the teat (2), which can be slipped on from the inner surface (12) of the upper element (6).

2. The adapter (1) according to claim **1**, **characterised in that** said closing means (14) is made of at least two means respectively male or female means, provided on the periphery of the inner face (12) of the upper element (6), which are suitable for engaging with respectively female or male means provided opposite on the platform (7a).

3. The adapter (1) according to anyone of claims **1** to **2**, **characterised in that** said closing means (14) are arranged on the upper element (6) and opposite on the platform (7a), bordering the area occupied by the skirt of the teat (2).

4. The adapter (1) according to anyone of claims **2** to **3**, **characterised in that** the upper element (6) further includes means (16) protruding from the circumference of said upper element (6), said means (16) enabling the user to apply upward pressure on the upper element (6) to detach the closing means (14) and open the upper element (6), said protruding means (16) being diametrically opposite, on the circumference of the upper element (6), to the rigid connection area (13).

5. The adapter (1) according to anyone of claims **1** to **4**, **characterised in that** the lower portion (7b) of the central element (7) is circular and threaded in the inner portion thereof and the height thereof is adjustable for fitting on the neck (4) of a bottle and/or nursing bottle.

6. The adapter (1) according to anyone of claims **1** to **5, characterised in that** the lower portion (7b) of the central element (7) comprises two threads (8, 15), one suitable for engaging with the thread of the neck of a bottle and the other suitable for engaging with the thread of the neck of a nursing bottle.

7. The adapter (1) according to anyone of claims **1** to **6, characterised in that** the thickness of the upper element (6) is less than the distance between the skirt and the circular lip (17) of the teat (2).

8. The adapter (1) according to anyone of claims **1** to **7** further including a filter (18) rigidly connected to the lower portion (7b) of the central element (7).

9. A container (3), such as a bottle or nursing bottle, **characterised in that** it includes a neck (4) provided with a thread (5) whereon an adapter according to anyone of claims **1** to **8**.

10. A method for fitting, with one hand, a teat (2) on a container (3), comprising a neck (4) provided with a thread (5), **characterised in that** said method comprises the following steps:
- screwing an adapter (1) according to anyone of claims **1** to **8** onto the neck (4) of said container (3),
- checking that the adapter (1) is in the open position or opening the upper element (6) of the adapter (1),
- fitting a teat (2), preferably a standard teat, said fitting being carried out by slipping the teat into the central opening (10) of the upper element (6) using the inner portion of said upper element (6), such that the skirt of the teat (2) is held by the inner annular portion of the upper element (6),
- folding down the upper element (6) on the platform (7a),
- applying pressure in order to activate the system for closing said adapter (1).
